# EUROPÄISCHE PATENTANMELDUNG

(11) **EP 3 944 792 A1**
(43) Veröffentlichungstag der Anmeldung: **02.02.2022**
(21) Anmeldenummer: 20188639.7
(22) Anmeldetag: 30.07.2020
(51) Int. Cl.: A47G 21/18

(54) **TRINKVORRICHTUNG UND TRINKGEFÄSS**

(71) Anmelder: air up group GmbH, 80335 München (DE)
(72) Erfinder: Jüngst, Magdalena, 81667 München (DE); Koppitz, Jannis, 80333 München (DE); Jäger, Tim, 80636 München (DE); Schlang, Fabian, 81925 München (DE)
(74) Vertreter: Hoffmann Eitle

(57) **Zusammenfassung**

Eine Trinkvorrichtung besteht aus einem Trinkhalm (12) mit einem inneren Strömungskanal (32) und einem Trinkende (18) sowie einem mit dem Trinkhalm (12) verbundenen Aromabehälter (20) zur Zugabe einer Aromasubstanz zu einem aus dem Aromabehälter (20) ausströmenden Luftstrom. Der Aromabehälter umfasst mindestens eine Luftaustrittsöffnung (40), die entweder mit mindestens einer Aromaeintrittsöffnung (42) in den inneren Strömungskanal (32) des Trinkhalms oder mit einem Aromakanal (38) in Strömungsverbindung steht, der sich bis zum Trinkende (18) des Trinkhalms (12) erstreckt, wobei der Aromabehälter (20) so mit dem Trinkhalm (12) koppelbar ist, dass bei Aufbringung eines Unterdrucks am Trinkende (18) des Trinkhalms an einem mit dem Trinkende (18) des Trinkhalms (12) verbundenen Mundstück (14) der Luftstrom durch die mindestens eine Luftaustrittsöffnung (40) aus dem Aromabehälter austritt und der Aromabehälter) eine Aromakammer (44) umfasst, in der sich eine Trägersubstanz (46) für eine Aromasubstanz befindet, wobei die Trägersubstanz (46) einen spezifischen Strömungswiderstand von weniger als 500 Pa·s/m besitzt.

## Beschreibung

### Gebiet der Erfindung

Die Erfindung betrifft eine Trinkvorrichtung sowie ein Trinkgefäß mit einer derartigen Trinkvorrichtung.

### Stand der Technik

Es besteht ein zunehmendes Bedürfnis, Trinkflüssigkeiten aufzunehmen, die einerseits eine angenehme Geschmacksrichtung besitzen, andererseits aber Gesundheitsrisiken zu vermeiden, die durch die Aufnahme von in der Trinkflüssigkeit gelösten Aromasubstanzen oder Stabilisierungsmitteln hervorgerufen werden können. Darüber hinaus soll die Aufnahme einer erhöhten Kalorienmenge vermieden werden.

Daher ist Wasser, das mit einem schwachen Fruchtaroma versehen ist, in den vergangenen Jahren populär geworden. Allerdings finden sich auch in diesem aromatisierten Wasser unerwünschte Additive, wie Stabilisierungssubstanzen und ein gewisser Anteil an Zucker. Viele Benutzer lehnen bereits aufgrund dieser Kalorienmenge und aufgrund der Zahnhygiene derartige Getränke ab.

Da der olfaktorische Sinneseindruck einen wesentlichen Teil der gustatorischen Wahrnehmung beim Konsum von Speisen und Getränken ausmacht, versuchen bisherige Trinksysteme dem beim Trinken wahrgenommenen Geruch zu beeinflussen. Dazu werden Aromaelemente vorgeschlagen, die an einem Trinkgefäß nahe der Trinköffnung befestigt werden können, damit sich das Aromaelement in unmittelbarer Nähe zur Nase des Benutzers befindet, der während des Trinkens durch die Nase atmet und somit den Duft aufnimmt.

Aus der WO 2019/016096 A1 ist eine Trinkvorrichtung bekannt zur retronasalen Aufnahme einer Aromasubstanz mit einem luftdurchströmbaren Aromabehälter, der aromatisierte Luft einem Transportkanal für Trinkflüssigkeit zuführt. Auf diese Weise wird die Aromasubstanz retronasal aufgenommen. Die Aromasubstanz gelangt beim Trinken gemeinsam mit der Trinkflüssigkeit in den Mund des Benutzers und steigt anschließend retronasal über den Rachenraum zur Riechschleinmhaut auf, wo sie durch die dort befindlichen Rezeptoren erfasst und vom Benutzer wahrgenommen wird. Dabei macht man sich den Umstand zunutze, dass ein enger Zusammenhang zwischen dem Geruchssinn und dem Geschmackssinn besteht. Der Benutzer gewinnt daher den Eindruck als würde er das Aroma schmecken, obwohl er es tatsächlich lediglich retronasal riecht.

### Darstellung der Erfindung

Der Erfindung liegt die Aufgabe zugrunde, eine Trinkvorrichtung zur Zugabe einer Aromasubstanz vorzuschlagen, die platzsparend ist und vielseitig eingesetzt werden kann.

Diese Aufgabe wird durch eine Trinkvorrichtung mit den Merkmalen des Anspruchs 1 sowie ein Trinkgefäß mit den Merkmalen des Anspruchs 20 gelöst.

Bevorzugte Ausführungsformen folgen aus den übrigen Ansprüchen.

Die erfindungsgemäße Trinkvorrichtung besteht aus einem Trinkhalm und einem Aromabehälter. Der Trinkhalm weist einen inneren Strömungskanal und ein Trinkende auf. Der Aromabehälter zur Abgabe einer Aromasubstanz an einen aus dem Aromabehälter ausströmenden Luftstrom ist fest, beweglich oder abnehmbar mit dem Trinkhalm verbunden. Der Aromabehälter umfasst mindestens eine Luftaustrittsöffnung, die entweder mit mindestens einer Aromaeintrittsöffnung in den inneren Strömungskanal des Trinkhalms in Strömungsverbindung steht, oder mit einem Aromakanal in Strömungsverbindung steht, der sich zum Trinkende des Trinkhalms erstreckt. Der Aromabehälter ist angepasst, um so mit dem Trinkhalm koppelbar zu sein, dass bei Aufbringung eines Unterdrucks am Trinkende des Trinkhalms oder bei Aufbringung eines Unterdrucks an einem am Trinkende des Trinkhalms angeordneten Mundstück der Luftstrom durch die mindestens eine Luftaustrittsöffnung aus dem Aromabehälter austritt. Der Aromabehälter umfasst eine Aromakammer, in der sich eine Trägersubstanz für eine Aromasubstanz befindet, wobei die Trägersubstanz einen spezifischen Strömungswiderstand von weniger als 500 Pa·s/m und bevorzugt weniger als 400 Pa·s/m und am meisten bevorzugt von etwa 380 Pa·s/m besitzt.

Die erfindungsgemäße Trinkvorrichtung kann somit auf unterschiedliche Weisen konfiguriert sein. Der Aromabehälter kann so am Trinkhalm angeordnet sein, dass der aus der mindestens einen Luftaustrittsöffnung des Aromabehälters austretende, aromatisierte Luftstrom durch mindestens eine Aromaeintrittsöffnung in den inneren Strömungskanal des Trinkhalms eintritt und der Benutzer entweder direkt am Trinkende des Trinkhalms oder aber über ein am Trinkende angebrachtes zusätzliches Mundstück die mit dem aromatisierten Luftstrom versetzte Trinkflüssigkeit aufnehmen kann. Alternativ kann ein Benutzer die Trinkflüssigkeit durch den inneren Strömungskanal des Trinkhalms sowie den aromatisierten Luftstrom über einen getrennt zum inneren Strömungskanal vorgesehenen Aromakanal aufnehmen. Der Aromakanal kann dabei getrennt zum inneren Strömungskanal am Trinkhalm vorgesehen sein, oder aber mit dem Aromabehälter verbunden sein. In letzterem Fall kann der Trinkhalm ein herkömmlicher Trinkhalm sein, der keine Aromaeintrittsöffnung in den inneren Strömungskanal aufweisen muss. Eine weitere Alternative besteht darin, dass der Aromabehälter und ein am Trinkende des Trinkhalms angeordnetes Mundstück gemeinsam ausgeführt werden. In diesem Fall verläuft der aromatisierte Luftstrom weder im inneren Strömungskanal des Trinkhalms noch parallel zu diesem, sondern wird erst stromabwärts im Bereich des Mundstücks entweder in die Trinkflüssigkeit eingespeist oder verläuft parallel zum Strömungsraum für Trinkflüssigkeit im Mundstück.

Wesentlich ist, dass der Aromabehälter eine Aromakammer umfasst, in der sich eine Trägersubstanz für die Aromasubstanz befindet, die beim Durchströmen des Aromabehälters mit Luft an die Luft abgegeben wird. Die Trägersubstanz weist dabei einen spezifischen Strömungswiderstand von weniger als 500 Pa·s/m, bevorzugt weniger als 400 Pa·s/m und am meisten bevorzugt von etwa 380 Pa·s/m. Dabei wird entsprechend der üblichen Definition das Verhältnis der Druckdifferenz vor und hinter einer Materialschicht zur Geschwindigkeit der durchströmenden Luft als spezifischer Strömungswiderstand bezeichnet. In zahlreichen Versuchen hat sich der beanspruchte Strömungswiderstand als besonders geeignet erwiesen, um eine gute Durchströmung der Trägersubstanz in der Aromakammer des Aromabehälters zu bewirken, aber auch um eine gute Anreicherung des den Aromabehälter durchströmenden Luftstroms und eine verbesserte Aromaentfaltung bei Verwendung des Aromabehälters mit einem Trinkhalm zu ermöglichen.

Allen oben beschriebenen Varianten ist gemeinsam, dass der aromatisierte Luftstrom nicht an die umgebende Luft abgegeben wird, um bei einem Benutzer orthonasal zu wirken, sondern beim Trinken vom Benutzer oral aufgenommen wird, so dass die aromatisierte Luft retronasal wahrgenommen und der Sinneseindruck einer Geschmackswahrnehmung der Trinkflüssigkeit entstehen kann.

Nach einer bevorzugten Ausführungsform der Erfindung ist der Aromabehälter relativ zum Trinkhalm, vorzugsweise in einer Längsrichtung des Trinkhalms zwischen einer aktivierten Position und einer nicht aktivierten Position bewegbar, wobei nur in der aktivierten Position die mindestens eine Luftaustrittsöffnung in Strömungsverbindung mit der mindestens einen Aromaeintrittsöffnung und dem Aromakanal steht.

Das Bewegen des Aromabehälters zwischen der nicht aktivierten Position und der aktivierten Position verlängert die Gebrauchsdauer des Aromabehälters, da dieser nicht unbeabsichtigt ausdünstet, wenn er nicht in Betrieb ist. Die Bewegung des Aromabehälters zwischen der nicht aktivierten Position und der aktivierten Position kann vom Benutzer selbst vorgenommen werden, so dass die erfindungsgemäße Trinkvorrichtung auch verwendet werden kann, um nicht aromatisierte Trinkflüssigkeit aufzunehmen.

Im einfachsten Fall kann die Bewegung des Aromabehälters, die vorzugsweise in einer Längsrichtung des Trinkhalms erfolgt, eine Strömungsverbindung zwischen der Luftaustrittsöffnung des Aromabehälters und der Aromaeintrittsöffnung des Trinkhalms oder einer Eintrittsöffnung in den Aromakanal des Trinkhalms herstellen oder unterbrechen.

Vorzugsweise umfasst der Aromabehälter das Mundstück. In diesem Fall ist der Aromabehälter am Trinkende des Trinkhalms befestigt und umfasst das Mundstück für den Benutzer, der auf diese Weise mit einem aromatisierten Luftstrom versetzte Trinkflüssigkeit, oder aber mit Hilfe von zwei separaten am Mundende des Mundstücks endenden Transportkanälen gleichzeitig reine Trinkflüssigkeit und aromatisierte Luft oral aufnehmen kann.

Das Vorsehen eines Aromabehälters mit Mundstück besitzt den Vorteil, dass bei einem Austausch des Aromabehälters ein Benutzer die Trinkvorrichtung einfach intuitiv wieder richtig zusammensetzen kann. Beim Vorsehen separater Strömungskanäle für die Trinkflüssigkeit und den aromatisierten Luftstrom ist es darüber hinaus möglich, einen herkömmlichen Trinkhalm in der Trinkvorrichtung zu verwenden.

Nach einer ersten alternativen, bevorzugten Ausführungsform weist der Trinkhalm den Aromakanal auf, der getrennt zum Strömungskanal vorgesehen ist und am Trinkende des Trinkhalms endet. Alternativ kann aber auch der Aromabehälter den Aromakanal umfassen. Besonders bevorzugt ist es allerdings im Falle des separaten Vorsehens eines Strömungskanals für Trinkflüssigkeit und eines Transportkanals für den aromatisierten Luftstrom, den Aromakanal zwischen einer den inneren Strömungskanal des Trinkhalms umgebenden ersten Begrenzungswand und einer vom Aromabehälter gebildeten zweiten Begrenzungswand auszubilden. Auf diese Weise kann mit minimalem Materialeinsatz die Ausgestaltung der Trinkvorrichtung mit separaten Strömungskanälen realisiert werden.

Nach einer bevorzugten Ausführungsform der Erfindung umfasst die Trinkvorrichtung weiterhin ein Dichtelement, das sich um den Trinkhalm erstreckt und geeignet ist, um auf Trinkgefäße mit unterschiedlichen Durchmessern aufsetzbar zu sein.

Die Ausgestaltung der Trinkvorrichtung mit einem Dichtelement macht diese besonders geeignet, um transportiert zu werden, ohne dass die in dem Trinkgefäß befindliche Trinkflüssigkeit herausschwappen kann. Das Vorsehen eines Dichtelements, das geeignet ist, um auf Trinkgefäße mit unterschiedlichen Durchmessern aufsetzbar zu sein, erhöht die Variabilität der Trinkvorrichtung, weil der Benutzer diese mit unterschiedlichen Trinkgefäßen verwenden kann.

Dabei hat es sich als besonders geeignete Ausgestaltung erwiesen, das Dichtelement so zu gestalten, dass dieses ein kontinuierlich konisches oder abgestuft konisches, rotationssymmetrisches Element ist. Auf diese Weise kann unabhängig von dem Öffnungsdurchmesser am oberen Ende des Trinkgefäßes das Dichtelement in einer abdichtenden Weise auf das Trinkgefäß aufgesetzt werden, solange das Trinkgefäß eine runde Öffnung hat und der Durchmesser der runden Öffnung sich im Bereich des Durchmessers des rotationssymmetrischen Elements des Dichtelements bewegt. Ein kontinuierlich konisches Element kann dabei auf beliebige Öffnungsdurchmesser aufgesetzt werden, während im Falle eines abgestuft konischen Elements eine ringförmige Stufe im Bereich des abgestuft konischen Elements auf dem oberen Rand des Trinkgefäßes aufliegt.

Nach einer alternativen Ausgestaltung kann das Dichtelement eine elastische Dichttülle sein. Derartige Dichttüllen, beispielsweise aus einem Silikonmaterial, sind bekannt, um Gefäße unterschiedlicher Größe dicht zu verschließen. Die elastische Dichttülle wird dabei über den oberen Rand des Trinkgefäßes gespannt und liegt elastisch im Bereich des oberen Randes an der Seitenwand oder den Seitenwänden des Trinkgefäßes an. Während das Vorsehen des oben beschriebenen kontinuierlich konischen oder abgestuft konischen, rotationssymmetrischen Elements nur für Trinkgefäße mit einem kreisrunden Öffnungsquerschnitt geeignet sind, kann im Falle des Vorsehens des Dichtelements in Form einer elastischen Dichttülle auch ein Trinkgefäß mit anderen Querschnittsformen, beispielsweise einer quadratischen Querschnittsform in gleicher Weise nach oben verschlossen werden.

Nach einer bevorzugten Ausführungsform der Erfindung ist der Trinkhalm in Längsrichtung teilbar. Diese Ausgestaltung hat den Vorteil, dass der Trinkhalm leicht gereinigt werden kann, indem dieser in zwei rinnenförmige Teilabschnitte geteilt wird, die separat, z.B. unter fließendem Wasser, gereinigt werden können.

Nach einer alternativen, bevorzugten Ausführungsform weist der Trinkhalm ein in Längsrichtung verlaufendes Filmscharnier auf und ist in Längsrichtung aufklappbar. Auch diese Maßnahme dient dazu, die Reinigung des Trinkhalms zu vereinfachen, indem dieser aufgeklappt werden kann, wodurch die inneren Wandungen des Trinkhalms leicht zugänglich werden.

Vorzugsweise weist der Trinkhalm eine Mehrzahl an Soll-Knickstellen auf. Auf diese Weise kann unabhängig von der Geometrie eines Trinkgefäßes ein Trinkhalm mit einer standardisierten Länge eingesetzt werden. Ein weiterer Vorteil besteht darin, dass die erfindungsgemäße Trinkvorrichtung gefahrloser transportiert werden kann, da ein unbeabsichtigter Druck auf den Trinkhalm, beispielsweise in einer Tasche während des Transports, nicht zu einer Beschädigung des Trinkhalms führt, weil der Trinkhalm durch die Knickstellen einer Krafteinwirkung ausweichen kann oder sich einer nicht ebenen Anlagefläche anpassen kann. Weiterhin kann der Trinkhalm mit Soll-Knickstellen besonders Platz sparend transportiert werden.

Alternativ ist es nach einer weiteren bevorzugten Ausgestaltung auch möglich, den Trinkhalm elastisch verformbar zu gestalten. Es sind somit nicht Soll-Knickstellen an definierten Positionen vorgesehen, sondern insgesamt eine ausreichende elastische Verformbarkeit des Trinkhalms vorhanden, so dass die Gefahr einer unbeabsichtigten Beschädigung, beispielsweise eines Knickens des Trinkhalms, weitestgehend vermeiden lässt.

Nach einer bevorzugten Ausführungsform der Erfindung weist die erfindungsgemäße Trinkvorrichtung weiterhin ein Gewicht auf, das an dem in Längsrichtung dem Trinkende entgegengesetzten Ende des Trinkhalms vorgesehen ist, das eine Auflagefläche zum Aufsetzen auf den Innenboden eines Trinkgefäßes aufweist.

Das Vorsehen eines Gewichts hat den Vorteil, dass der Trinkhalm immer unten im Trinkgefäß gehalten wird. Im Falle eines starren Trinkhalms kann auf diese Weise auch vermieden werden, dass die Trinkvorrichtung im Trinkgefäß umkippt.

Nach einer weiteren bevorzugten Ausführungsform der Erfindung umfasst der Trinkhalm eine Aufnahmeeinrichtung für den Aromabehälter, in die der Aromabehälter einsetzbar ist. Mit anderen Worten ist am Trinkhalm bereits fest ein Adapter vorgesehen, in den der Aromabehälter eingesetzt werden kann. Auf diese Weise kann zum einen der Aromabehälter aktiviert werden, indem nur beim Aufsetzen in die Aufnahmeeinrichtung die Luftaustrittsöffnung freigelegt wird, zum anderen kann durch die Geometrie der Aufnahmeeinrichtung und die komplementäre Geometrie des Aromabehälters auch sichergestellt werden, dass der Aromabehälter in der korrekten funktionalen Anordnung relativ mit dem Trinkhalm verbunden ist.

Vorzugsweise umfasst der Trinkhalm einen ersten Längsabschnitt und einen zweiten Längsabschnitt, wobei der Aromabehälter zwischen dem ersten Längsabschnitt und dem zweiten Längsabschnitt des Trinkhalms anbringbar ist. Der Aromabehälter stellt somit ein Koppelungselement zwischen dem ersten Längsabschnitt und dem zweiten Längsabschnitt des Trinkhalms dar. Diese Gestaltung ist für einen Benutzer leicht zu verstehen, so dass ein Benutzer bei einem Austausch des Aromabehälters nach dessen Erschöpfung oder bei dem Wunsch nach einer anderen Geschmacksrichtung auf sehr einfache Weise den Aromabehälter austauschen kann. Die Kopplungsgeometrie zwischen dem Trinkhalm und dem Aromabehälter kann auch dazu verwendet werden, um den Aromabehälter zu aktivieren.

Dabei kann es vorteilhaft sein, den Aromabehälter so zu gestalten, dass die Aufnahme für den Trinkhalm konisch ausgebildet ist, so dass Trinkhalme mit unterschiedlichen Außendurchmessern mit einem Aromabehälter gemeinsam verwendet werden können.

Nach einer weiteren bevorzugten Ausführungsform der Erfindung ist der Aromabehälter auf dem Trinkhalm befestigt, bevorzugt aufgeklipst, wobei der Aromabehälter ein Durchdringungselement umfasst, das geeignet ist, um beim Befestigen des Aromabehälters auf einem Trinkhalm den Trinkhalm zu durchdringen und die Aromaeintrittsöffnung herzustellen. Auf diese Weise kann der Aromabehälter mit einem herkömmlichen Trinkhalm verwendet werden, da der Trinkhalm vor der Befestigung des Aromabehälters noch keine vorgefertigte Aromaeintrittsöffnung besitzen muss. Ein weiterer Vorteil besteht darin, dass aufgrund des Herstellens der Aromaeintrittsöffnung beim Befestigen des Aromabehälters keine exakte Positionierung des Aromabehälters erforderlich ist. Das Durchdringungselement besitzt die weitere Funktion, die Position des Aromabehälters auf dem Trinkhalm zu fixieren.

Vorzugsweise weist der innere Strömungskanal des Trinkhalms bereichsweise eine Querschnittsverringerung im Bereich der Aromaeintrittsöffnung auf. Eine Querschnittsverringerung im Strömungskanal des Trinkhalms erzeugt einen Venturieffekt. Im Bereich der Strömungsverengung ist der dynamische Druck, d.h. der Staudruck maximal, während der hydrostatische Druck minimal ist. Darüber hinaus liegt im Bereich der Verengung eine erhöhte Strömungsgeschwindigkeit der Trinkflüssigkeit beim Trinken vor. Die Verengung hat somit die Wirkung, dass der Druck im inneren Strömungskanal im Bereich der Querschnittsverringerung sinkt, wodurch eine Saugwirkung entsteht, mit Hilfe derer die aromatisierte Luft aus dem Aromabehälter angesaugt wird.

Die Erfindung betrifft weiterhin ein Trinkgefäß, umfassend einen Boden und mindestens eine Seitenwand, die sich vom Boden nach oben erstreckt und ein Volumen zur Aufnahme von Trinkflüssigkeit begrenzt, sowie eine erfindungsgemäße Trinkvorrichtung.

Vorzugsweise ist das Trinkgefäß so gestaltet, dass der Trinkhalm der Trinkvorrichtung fest mit einer Seitenwand des Trinkgefäßes verbunden ist, wobei vorzugsweise die Seitenwand des Trinkgefäßes direkt den inneren Strömungskanal begrenzt. Auf diese Weise ist die erfindungsgemäße Trinkvorrichtung fest in einem Trinkgefäß integrierbar.

Je nach Anwendungsfall kann die Aromakammer neben der mindestens einen Luftaustrittsöffnung die Aromakammer auch mindestens eine Lufteintrittsöffnung aufweisen. Diese Gestaltung wird nur dann vermieden, wenn beim bestimmungsgemäßen Gebrauch der Trinkvorrichtung in einem Trinkgefäß der Aromabehälter in die Trinkflüssigkeit eintaucht. Befindet sich der Aromabehälter aber im Bereich des Trinkendes der Trinkvorrichtung, oder ist der Aromabehälter mit einem Mundstück versehen, so ermöglicht eine Lufteintrittsöffnung eine leichtere Durchströmbarkeit des Aromabehälters und eine bessere Anreicherung des Luftstroms mit Aromasubstanz.

Bei denjenigen Ausgestaltungen ohne eine Lufteintrittsöffnung in den Aromabehälter erfolgt der Druckausgleich, indem Umgebungsluft in den Aromabehälter durch die Luftaustrittsöffnung zurückströmt, sobald die Luftaustrittsöffnung nicht durch umgebende Flüssigkeit verschlossen ist. Ist der Aromabehälter am Trinkhalm so angeordnet, dass er sich innerhalb der Trinkflüssigkeit in einem Trinkgefäß befindet, so ist auch der Trinkhalm mindestens bis zur Höhe der Flüssigkeit im Trinkgefäß mit Trinkflüssigkeit gefüllt. Auf diese Weise kann die Luftaustrittsöffnung des Aromabehälters verschlossen werden, da keine aromatisierte Luft austreten kann und gleichzeitig durch die geringen Öffnungsabmessungen der Luftaustrittsöffnung und den damit verbundenen Kapillareffekt keine Flüssigkeit in das Innere des Aromabehälters eindringt. Auf diese Weise kann ohne unerwünschten Verlust an Aromasubstanz die Trinkvorrichtung während der Benutzung in dem mit Flüssigkeit gefüllten Trinkgefäß verbleiben, weil nur während des Trinkens aromatisierte Luft aus der Luftaustrittsöffnung des Aromabehälters austritt.

Vorzugsweise befindet sich in der Aromakammer neben der Trägersubstanz auch ein Kopfraum zwischen der Trägersubstanz und einer die Aromakammer abschließenden Wand des Aromabehälters. Das Vorsehen eines Kopfraums verbessert die Durchmischung der aromatisierten Luft im Aromabehälter. Die Aromasubstanz kann aus zahlreichen chemischen Verbindungen bestehen, deren Stoffübergangsverhalten von der Trägersubstanz in den Kopfraum des Aromabehälters unterschiedlich ist. Hier können sowohl unterschiedliche Transportgeschwindigkeiten unterschiedlicher chemischer Substanzen auftreten, wie auch innerhalb der Aromakammer unterschiedliche Aromatisierungszusammensetzungen vorliegen, die innerhalb des Kopfraums homogenisiert werden können.

Als Trägersubstanz wird vorzugsweise eine Vliesmaterial vorgesehen, das eine hohe Luftdurchlässigkeit aufweist, die nicht unter 200 l/(m²·s) liegen sollte. Gleichzeitig sollte die Luftdurchlässigkeit des Vliesmaterials bei 100 Pa Differenzdruck auch nicht höher als 500 l/(m²·s) sein. Wenn die Luftdurchlässigkeit nämlich zu hoch wird, besteht die Gefahr, dass sich innerhalb des Vliesmaterials bevorzugte Strömungspfade bilden, so dass der aus dem Aromabehälter austretende Luftstrom bereits einen zu geringen Aromatisierungsgrad aufweisen würde lange bevor die Aromasubstanz tatsächlich erschöpft ist. Die am besten geeignete Geometrie der Trägersubstanz sowie die Größe des Kopfraums kann zudem in Abhängigkeit von den einzelnen Aromasubstanzen unterschiedlich sein. Unterschiedliche Aromasubstanzen weisen eine unterschiedliche chemische Struktur auf, die ihr Verhalten in Bezug auf die Stoffübertragung und die Strömungseigenschaften beeinflussen, so dass hier für jede einzelne Geschmacksrichtung ein separater Optimierungsprozess durchgeführt werden kann, um zu einem optimalen Geschmackserlebnis zu führen.

Vorzugsweise beträgt die Dicke der Trägersubstanz in Bezug auf die Höhe der Aromakammer mindestens 50% und bevorzugt mindestens 80% der Höhe zwischen einer unteren Wand des Aromabehälters und einer oberen Wand.

Bevorzugt weist der Aromabehälter eine im Wesentlichen ringförmige Geometrie auf, so dass der Aromabehälter um den Trinkhalm herum angeordnet werden kann, wodurch sich eine von einem Benutzer als besonders angenehm empfundene Gewichtsverteilung ergibt. Dabei kann jedoch die Geometrie des Aromabehälters von einer exakten Kreisform abweichen, um mit einem komplementär geformten Trinkhalm so zusammen zu wirken, dass nur eine einzige radiale Orientierung des Aromabehälters relativ zum Trinkhalm möglich ist, wodurch die exakte radiale Position des Aromabehälters relativ zum Trinkhalm definierbar ist.

### Kurze Beschreibung der Figuren

In den nachfolgenden Figuren wird die Erfindung rein beispielhaft anhand unterschiedlicher Ausführungsformen beschrieben. Darin zeigen
- Fig. 1a und Fig. 1b: eine erfindungsgemäße Trinkvorrichtung in aktiviertem und nicht aktiviertem Zustand;
- Fig. 2: eine Trinkvorrichtung, bei welcher der Aromabehälter nicht deaktivierbar ist;
- Fig. 3a: eine mögliche Gestaltung der Aufnahme für den Trinkhalm im Aromabehälter in Explosionsansicht und teilweisem Schnitt;
- Fig. 3b und Fig. 3c: die Verwendung der Trinkvorrichtung nach Fig. 3a mit Trinkhalmen mit unterschiedlichen Durchmessern;
- Fig. 4a und Fig. 4b: eine Explosionsansicht sowie eine Ansicht im zusammengebauten Zustand einer weiteren Ausführungsform einer erfindungsgemäßen Trinkvorrichtung;
- Fig. 5a und Fig. 5b: eine weitere Ausführungsform der erfindungsgemäßen Trinkvorrichtung in Explosionsansicht und im zusammengebauten Zustand;
- Fig. 5c: eine Schnittansicht der Trinkvorrichtung nach Fig. 5b;
- Fig. 6 und Fig. 6a: eine weitere Ausführungsform der erfindungsgemäßen Trinkvorrichtung sowie eine Detailansicht;
- Fig. 7a und Fig. 7b: eine Außenansicht sowie Schnittansicht einer weiteren Ausführungsform der erfindungsgemäßen Trinkvorrichtung;
- Fig. 8 und Fig. 8a: eine Außenansicht sowie eine Schnittansicht entlang der Schnittebene A-A einer weiteren Ausführungsform der erfindungsgemäßen Trinkvorrichtung;
- Fig. 9a und Fig. 9b: eine weitere Ausführungsform der erfindungsgemäßen Trinkvorrichtung sowie eines Trinkgefäßes;
- Fig. 10a und Fig. 10b: eine weitere Ausführungsform der erfindungsgemäßen Trinkvorrichtung sowie eines Trinkgefäßes;
- Fig. 11a, Fig. 11b und Fig. 11c: eine weitere Ausführungsform der erfindungsgemäßen Trinkvorrichtung sowie eines Trinkgefäßes;
- Fig. 12a, Fig. 12b und Fig. 12c: eine mögliche Gestaltung des Trinkhalms in zwei verschiedenen Konfigurationen sowie einer Schnittdarstellung;
- Fig. 13a und Fig. 13b: eine weitere Ausführungsform der erfindungsgemäßen Trinkvorrichtung sowie des Trinkgefäßes;
- Fig. 14a und Fig. 14b: eine weitere Ausführungsform der erfindungsgemäßen Trinkvorrichtung sowie des Trinkgefäßes;
- Fig. 15a, Fig. 15b und Fig. 15c: eine weitere mögliche Ausgestaltung des Trinkhalms in geschlossenem Zustand (Fig. 15a), teilweise geöffnetem Zustand (Fig. 15b) sowie in einer Detailansicht (Fig. 15c);
- Fig. 16a, Fig. 16b und Fig. 16c: eine weitere mögliche Ausgestaltung des Trinkhalms in geschlossenem Zustand (Fig. 16a), teilweise geöffnetem Zustand (Fig. 16b) sowie in einer Detailansicht (Fig. 16c);
- Fig. 17: eine weitere mögliche Ausgestaltung der erfindungsgemäßen Trinkvorrichtung in einem Trinkgefäß; und
- Fig. 18: ein Trinkgefäß mit integrierter Trinkvorrichtung.

### Beschreibung bevorzugter Ausführungsformen

In den nachfolgenden exemplarischen Ausführungsformen werden jeweils dieselben Elemente mit denselben Referenzziffern bezeichnet.

Bezugnehmend auf die Fig. 1a, 1b und 2 wird ein grundsätzlicher Aufbau der erfindungsgemäßen Trinkvorrichtung 10 beschrieben. Die Trinkvorrichtung 10 besteht aus einem Trinkhalm 12, einem Aromabehälter 20 sowie einem optionalen Mundstück 14, das auch in den nachfolgenden Ausführungsformen vorhanden sein kann, wo immer dies sinnvoll ist. Das Mundstück 14 definiert das Trinkende für den Benutzer. Der Trinkhalm 12 wird in herkömmlicher Weise in eine Trinkflüssigkeit eingetaucht und durch Saugen am Mundstück 14 durch einen inneren Strömungskanal durch den Trinkhalm 12 nach oben in Richtung Mundstück 14 und durch dieses hindurch angesaugt.

Die Trinkvorrichtung umfasst weiterhin einen Aromabehälter 20, der wie später anhand der Fig. 5c beschrieben werden wird, eine Aromakammer umfasst, in der sich eine Trägersubstanz für eine Aromasubstanz oder eine Mischung verschiedener Aromasubstanzen befindet. Der Aromabehälter 20 gibt während des Trinkvorgangs mit der Aromasubstanz aromatisierte Luft aus, die, wie nachfolgend anhand einiger Beispiele erläutert werden wird, entweder in den inneren Strömungskanal des Trinkhalms 12 eingeführt wird oder aber in einem separaten Aromakanal in Richtung auf das Mundstück 14 gefördert wird. Im Mundstück 14 kann die aromatisierte Luft entweder wieder in den Strömungskanal für Flüssigkeit münden oder aber in einem separaten Strömungskanal bis zum Mundende 28 des Mundstücks 14 geführt werden.

Wichtig ist allerdings, dass das Mundstück 14 im Falle separater Strömungskanäle für die Trinkflüssigkeit und für die aromatisierte Luft so gestaltet ist, dass sowohl die Trinkflüssigkeit als auch die aromatisierte Luft während des Trinkvorganges oral aufgenommen werden.

Bei dem in Fig. 2 dargestellten Beispiel ist der Aromabehälter fest mit der Trinkvorrichtung 10 verbunden und stets in einem aktivierten Zustand, bei dem aromatisierte Luft aus dem Aromabehälter abgegeben werden kann.

Um die Gebrauchsdauer der erfindungsgemäßen Trinkvorrichtung 10 zu verlängern, kann es zweckmäßig sein, wenn die Trinkvorrichtung so gestaltet ist, dass der Aromabehälter 20 zwischen einer aktivierten und einer nicht aktivierten Position bewegbar ist. Dazu kann der Aromabehälter 20, der sich im Ausführungsbeispiel nach Fig. 1 und 1b im Wesentlichen ringförmig um den Trinkhalm 12 herum erstreckt, entweder durch eine Rotationsbewegung zwischen einer aktivierten Position und einer nicht aktivierten Position bewegt werden, oder aber, wie im konkreten Ausführungsbeispiel nach Fig. 1a und 1b dargestellt ist, durch eine Verschiebung in Längsrichtung des Trinkhalms 12 zwischen der in Fig. 1a dargestellten nicht aktivierten Position und der in Fig. 1b dargestellten aktivierten Position in Längsrichtung verschoben werden. Nur in der aktivierten Position fluchtet eine im Aromabehälter vorgesehene Luftaustrittsöffnung mit einer Aromaeintrittsöffnung entweder in den inneren Strömungskanal des Trinkhalms 12 oder in einen separaten Aromakanal, während in der nicht aktivierten Position die Luftaustrittsöffnung aus dem Aromabehälter verschlossen ist.

Um den Benutzer ein haptisches Feedback in Bezug auf die Verschiebebewegung zwischen der aktivierten und der nicht aktivierten Position zu geben, ist am Trinkhalm 12 fest ein Anschlag 16 vorgesehen, gegen den der Aromabehälter verschoben wird, wenn er in die nicht aktivierte Position gebracht wird. Am Mundstück ist ebenfalls ein Anschlag 30 vorgesehen, der die Verschiebebewegung in die aktivierte Position begrenzt. Auf diese Weise kann der Benutzer durch Verschieben des Aromabehälters zwischen den beiden Anschlagpositionen auf einfache Weise die Aktivierung des Aromabehälters vornehmen. Gegenüber der in Fig. 2 dargestellten Ausführungsform der Trinkvorrichtung mit einem Aromabehälter, der sich immer in einem aktivierten Zustand befindet, besitzt die Möglichkeit der Aktivierung des Aromabehälters nicht nur den Vorteil einer verlängerten Gebrauchsdauer, sondern bietet auch die Möglichkeit, die Trinkvorrichtung auch im nicht aktivierten Zustand zu verwenden, wenn beispielsweise gewünscht ist, reine Trinkflüssigkeit zu trinken.

In den Fig. 3a, 3b und 3c ist eine alternative Ausgestaltung der Trinkvorrichtung 10 dargestellt, die im vorliegenden Fall aus einem Aromabehälter 20 mit integriertem Mundstück 14 besteht, in den ein herkömmlicher Trinkhalm 12 einsteckbar ist.

Weiter bevorzugt ist es, wenn im Aromabehälter eine konische Aufnahme 22 vorgesehen ist, die zur Aufnahme des Trinkendes 18 des Trinkhalms 12 dient. Aufgrund der konischen Aufnahme 22 kann der Aromabehälter nach Fig. 3a mit Trinkhalmen 12a, 12b mit unterschiedlichen Durchmessern verwendet werden, wie in den Fig. 3b und 3c dargestellt ist.

Bei der Ausgestaltung der Trinkvorrichtung 10 nach Fig. 3a kann ein herkömmlicher Trinkhalm 12 verwendet werden, da die Zuführung der aromatisierten Luft aus dem Aromabehälter 20 im Bereich des Mundstücks 14 erfolgt und somit kein Trinkhalm 12 mit einer definierten und speziell angeordneten Aromaeintrittsöffnung in den inneren Strömungskanal des Trinkhalms verwendet werden muss.

In den Fig. 4a und 4b ist eine weitere alternative Ausgestaltung der erfindungsgemäßen Trinkvorrichtung 10 dargestellt. Dabei befindet sich der Aromabehälter 20 zwischen Teilabschnitten 12-1 und 12-2 des Trinkhalms. Die Ausführungsform nach Fig. 4a und 4b ist vorteilhaft, da der Austausch des Aromabehälters 20 sehr leicht und für einen Benutzer intuitiv durchführbar ist. Dazu weicht der Aromabehälter 20 bevorzugt von einer kreisringförmigen Geometrie ab. Indem zumindest die innere Öffnung des Aromabehälters keine kreisförmige Geometrie besitzt, können die beiden Abschnitte 12-1 und 12-2 des Trinkhalms, die jeweils mit Kopplungselementen 24 versehen sind, nur in einer definierten Orientierung relativ zum Aromabehälter 20 eingesetzt werden. Die beiden Kopplungselemente 24 können dabei so gestaltet sein, dass sie sich nicht nur durch die innere Öffnung im ringförmigen Aromabehälter 20 erstrecken, sondern auch flüssigkeitsdicht ineinander gesteckt werden können, so dass sich zwischen den Teilabschnitten 12-1 und 12-2 des Trinkhalms eine strömungsdichte Verbindung ergibt, gleichzeitig aber auch die korrekte Orientierung relativ zum Aromabehälter 20 ergibt und die Luftaustrittsöffnung aus dem Aromabehälter relativ zu einer Aromaeintrittsöffnung in eines der Kopplungselemente 24 exakt ausgerichtet ist.

Die Ausführungsform nach Fig. 4a und 4b besitzt den Vorteil, dass nicht nur ein Aromabehälter 20 leicht gegen einen anderen Aromabehälter ausgetauscht werden kann, sondern auch der Trinkhalm gereinigt werden kann. Selbstverständlich ist es auch bei der Ausführungsform nach Fig. 4a und 4b möglich, dass Trinkende des Trinkhalms 12-1 mit einem Mundstück zu koppeln.

Bei der Ausführungsform nach Fig. 5a, 5b und 5c erstreckt sich der Aromabehälter 20 nicht um den Trinkhalm 12 herum, sondern wird in eine Aufnahme 26 am Trinkhalm 12 eingesetzt, wodurch die Trinkvorrichtung 10 in den Betriebszustand versetzt wird. Dazu wird der in Fig. A dargestellte Aromabehälter 20 in Pfeilrichtung A in die Aufnahme 26 eingesetzt, so dass sich die betriebsbereite Trinkvorrichtung nach Fig. 5b ergibt.

Durch eine geeignete komplementäre Formgebung der Aufnahme 26 sowie der Geometrie des Aromabehälters 20 kann sichergestellt werden, dass der Aromabehälter exakt positioniert ist, um die aromatisierte Luft abgeben zu können.

Die Befestigung des Aromabehälters 20 in der Aufnahme 26 kann durch Festklammern, das Verwenden eines Saugnapfes in der Aufnahme, oder aber durch eine beliebige andere Methode erfolgen. Beispielsweise kann der Aromabehälter festgesteckt, festgeschraubt oder mit Hilfe eines Bajonettverschlusses befestigt werden. Darüber hinaus können auch weitere Hilfsmittel verwendet werden wie Magnete, ein Klettband oder auch ein Gummiband.

In Fig. 5c ist eine mögliche Gestaltung der Trinkvorrichtung 10 nach Fig. 5b dargestellt. Der Trinkhalm 12 weist dabei einen inneren Strömungskanal 32 auf, durch den wie bei einem herkömmlichen Trinkhalm die Trinkflüssigkeit in Richtung auf das Trinkende 18 des Trinkhalms 12 von dem Benutzer angesaugt wird. Die Aufnahme 26 für den Aromabehälter 20 weist neben der in Fig. 5a und 5b dargestellten schalenförmigen Außenwand 34 auch eine Innenwand 36 auf, in der sich ein Aromakanal 38 befindet, der in Strömungsverbindung steht mit der Luftaustrittsöffnung 40 im Aromabehälter und weiterhin in Strömungsverbindung steht mit einer Aromaeintrittsöffnung 42 am Trinkhalm 12, die in den inneren Strömungskanal 32 des Trinkhalms 12 mündet.

Wie in Fig. 5c weiterhin dargestellt ist, befindet sich innerhalb des Aromabehälters eine Aromakammer 44, in der sich eine Trägersubstanz 46 befindet, welche die Aromakammer 44 nicht vollständig ausfüllt. Dazu kann sich bei der hier dargestellten ringförmigen Geometrie des Aromabehälters 20 die Trägersubstanz 46 nicht vollständig um die ringförmige Aromakammer 44 herum erstrecken, sondern beispielsweise U-förmig ausgestaltet sein, wodurch bei der Herstellung der Aromakammer das automatisierte Einlegen der Trägersubstanz in die Aromakammer erleichtert wird. Da die Trägersubstanz 46 die Aromakammer 44 nicht vollständig ausfüllt, ist ein luftgefüllter Kopfraum 48 innerhalb der Aromakammer 44 gebildet, in dem sich die aus unterschiedlichen chemischen Verbindungen bestehende Aromasubstanz vermischen und homogenisieren kann.

Die in der Schnittdarstellung der Fig. 5c dargestellte Geometrie des Aromabehälters ist nicht kreisringförmig, so dass der Aromabehälter nur in einer definierten Position relativ zur Aufnahme 26 eingesetzt werden kann, in der die Strömungsverbindung zwischen dem Aromabehälter und dem inneren Strömungskanal 32 des Trinkhalms 12 besteht.

Die Trägersubstanz besitzt einen spezifischen Strömungswiderstand von weniger als 500 Pa·s/m und bevorzugt weniger als 400 Pa·s/m und am meisten bevorzugt von etwa 380 Pa·s/m, um während der üblichen Benutzung des Trinkhalms 12 durch den Benutzer eine ausreichende Menge an aromatisierter Luft in den inneren Strömungskanal 32 des Trinkhalms 12 einzuspeisen.

Die Ausführungsform nach Fig. 6 und 6a, die in vergrößerter Darstellung den Bereich am Trinkende des Trinkhalms nach Fig. 6 darstellt, stellt eine alternative Ausgestaltung der erfindungsgemäßen Trinkvorrichtung dar, bei der, anders als anhand der Schnittdarstellung in Fig. 5c dargestellt wurde, der Aromakanal 38 nicht über eine Aromaeintrittsöffnung in den inneren Strömungskanal 32 des Trinkhalms mündet, sondern parallel zu diesem zum Trinkende 18 des Trinkhalms 12 geführt wird. Dazu ist parallel zum inneren Strömungskanal 32 ein Aromakanal 38 vorgesehen, durch den die aromatisierte Luft während des Trinkvorganges angesaugt wird und oral aufgenommen wird.

Weiterhin ist in Fig. 6a eine Lufteintrittsöffnung 50 dargestellt, durch welche Luft in den Aromabehälter 20 eintritt. Die Lufteintrittsöffnung 50 ist bei der im allgemeinen ringförmigen Gestaltung des Aromabehälters 20 entgegengesetzt zur Luftaustrittsöffnung 40 angeordnet, so dass sichergestellt ist, dass die den Aromabehälter durchströmende Luft eine ausreichende Wegstrecke zurücklegen muss, bevor diese ausreichend aromatisiert den Aromabehälter durch die Luftaustrittsöffnung 40 wieder verlässt.

Die Ausführungsform nach Fig. 7a und 7b ist im Wesentlichen gleich zu derjenigen nach Fig. 6a und 6a. Allerdings ist bei der Ausgestaltung nach Fig. 7a und 7b der Aromakanal 38 Teil des Aromabehälters 20, der auf den Trinkhalm 12 aufgeschoben wird, bis er gegen den fest am Trinkhalm vorgesehenen Anschlag 52 stößt, wodurch sichergestellt ist, dass der Aromakanal 38 des Aromabehälters am Trinkende 18 des Trinkhalms 12 endet.

Bei der Gestaltung nach der Fig. 7b ergibt sich eine Doppelwandigkeit im Bereich zwischen den inneren Strömungskanal 32 und dem Aromakanal 38. Diese Doppelwandigkeit kann jedoch auch beseitigt werden, wie in der Ausführungsform nach Fig. 8 und 8a dargestellt ist. Auch bei der Ausführungsform nach Fig. 8 wird der Aromabehälter 20 auf den Trinkhalm 12 aufgeschoben. Der Aromakanal 38 wird bei dieser Ausführungsform zwischen der dem inneren Strömungskanal 32 umgebenden Wand 54 des Trinkhalms 12 und der Wand 56 des Aromabehälters 20 gebildet.

Bei der Ausgestaltung nach Fig. 8 kann der Aromabehälter sehr klein und leicht gestaltet werden, was nicht nur zu einem besseren ästhetischen Gesamteindruck führt, sondern auch das Umfallen des Trinkhalms in einem Trinkgefäß verhindert oder zumindest erschwert.

Bei den Ausführungsformen nach Fig. 9a bis 16c werden jeweils der Aromabehälter oder ein mögliches Mundstück nicht dargestellt, da hier weitere Eigenschaften der erfindungsgemäßen Trinkvorrichtung dargestellt werden sollen. Trotzdem sollte deutlich sein, dass in all diesen Ausgestaltungen ebenfalls ein Aromabehälter und optional auch ein Mundstück vorgesehen sind.

Bei der Ausführungsform nach Fig. 9a und 9b ist die erfindungsgemäße Trinkvorrichtung 10 jeweils in einem Trinkgefäß 100 dargestellt. Die Trinkvorrichtung 10 weist ein Dichtelement 58 auf, das fest mit dem Trinkhalm 12 verbunden ist und in der Ausgestaltung nach Fig. 9a und 9b aus einem rotationssymmetrischen Körper besteht, der umlaufend mehrere Stufen 60 aufweist. Wie anhand der Beispiele in den Fig. 9a und 9b dargestellt ist, kann das Dichtelement 58 auf Trinkgefäße mit unterschiedlichen Öffnungsmaßen dicht aufgesetzt werden, da sich das stufenförmige Dichtelement 58 automatisch auf einer Trinköffnung des Trinkgefäßes 100 zentriert.

Die Ausführungsform nach Fig. 10a und 10b unterscheidet sich von derjenigen nach Fig. 9a und 9b lediglich dadurch, dass das Dichtelement 58 hier eine konische Geometrie besitzt und daher ebenfalls unabhängig von der Größe der kreisförmigen Trinköffnung des Trinkgefäßes 100 dicht auf der Trinköffnung 60 aufliegen kann.

Die Ausführungsformen nach Fig. 9a, 9b, 10a und 10b eignen sich insbesondere für Trinkgefäße mit einer kreisförmigen Geometrie der Trinköffnung 60. Die Ausführungsform, die in den Fig. 11a, 11b und 11c dargestellt ist, ist diesbezüglich variabler und kann sowohl bei Trinkgefäßen mit kreisförmiger Trinköffnung, als auch unterschiedlichen Geometrien der Trinköffnung eingesetzt werden. Dazu ist das elastische Dichtelement 62 fest am Trinkhalm 12 befestigt und besteht beispielsweise aus elastischem Latexmaterial, das über die Trinköffnung unterschiedlich geformter Trinkgefäße gespannt werden kann und diese nach oben hin dicht abschließt. Bei einer entsprechenden Elastizität des elastischen Dichtelements 62 kann dieses mit einer entsprechend hohen elastischen Spannung um den oberen Rand des Trinkgefäßes 100 gestülpt werden, so dass auch bei starker Bewegung die Flüssigkeit nicht aus dem Trinkgefäß 100 herausschwappen kann.

In den Fig. 12a, 12b und 12c ist ein Trinkhalm 12 dargestellt, der knickbar ist, da er, bevorzugt in regelmäßigen Abständen, eine Vielzahl von Soll-Knickstellen 64 aufweist. Indem der Trinkhalm, wie in Fig. 12c dargestellt ist, an mehreren der Soll-Knickstellen 64 geknickt wird, kann dieser an Trinkgefäße mit unterschiedlicher Geometrie angepasst werden.

Die Ausführungsform nach den Fig. 13a und 13b zeigt eine weitere mögliche Ausgestaltung des Trinkhalms 12, der nicht mit definierten Soll-Knickstellen wie in der Ausführungsform nach der Fig. 12a versehen ist, sondern flexibel ist und sich daher jeglicher Form anpassen kann. Es ist alternativ auch möglich, den Trinkhalm so zu gestalten, dass dieser in einer gewünschten Form an das Trinkgefäß 100 angepasst werden kann. Dazu muss vom Benutzer lediglich in Pfeilrichtung B eine Druckkraft auf den Trinkhalm 12 ausgeübt werden, damit sich dieser verbiegt und in dieser Position verbleibt, wie anhand des Beispiels in Fig. 13b dargestellt ist.

Unabhängig von der Ausführungsform nach den Fig. 13a und 13b mit flexiblem Trinkhalm kann am Trinkhalm ein Gewicht 66 vorgesehen, das auch bei allen anderen Ausführungsformen vorhanden sein kann. Das Gewicht ist mit einer Auflagefläche 68 versehen, damit das Gewicht auf dem Boden 70 der Trinkvorrichtung 100 flächig aufliegt. Das Gewicht hat die Funktion, den Trinkhalm tief in die Flüssigkeit eingetaucht im Trinkgefäß 100 zu halten und kann zusätzlich auch dazu verwendet werden, das dem Trinkende abgewandte Ende des Trinkhalms starr aufzunehmen, so dass der Trinkhalm nicht an einer Seitenwand 72 des Trinkgefäßes 100 anliegt und gleichsam im Trinkgefäß steht.

Die Verwendung eines Gewichts 66 mit einem starren Trinkhalm ist exemplarisch in den Fig. 14 a und 14b dargestellt. Der starre Trinkhalm 12 wird im Trinkgefäß gehalten ohne umzukippen.

In den Fig. 15a, 15b und 15c ist ein Trinkhalm 12 dargestellt, der in zwei Teile 12a und 12b teilbar ist. Dazu werden über eine geeignete Nut-Feder-Verbindung die beiden rinnenförmigen Elemente 12a, 12b ineinandergesteckt und in Längsrichtung gegeneinander verschoben. Der teilbare Trinkhalm nach Fig. 15a bis 15c besitzt den Vorteil, dass er leicht gereinigt werden kann.

Alternativ zu der in Fig. 15a, 15b und 15c dargestellten Ausführungsform des Trinkhalms bestehend aus zwei Teilelementen kann der Trinkhalm auch ein Filmscharnier 74 aufweisen und in Längsrichtung eine Nut-Feder-Verbindungsstelle besitzen, so dass der Trinkhalm aufgeklappt und die den inneren Strömungskanal begrenzende Wand des Trinkhalms leicht gereinigt werden kann.

In der Ausführungsform nach Fig. 17 ist ein Trinkhalm 12 dargestellt, der einen verjüngten Bereich 78 aufweist, an dem sich der Aromabehälter 20 befindet. Durch den verjüngten Bereich 78 ist der Aromabehälter 20 in Längsrichtung des Trinkhalms 12 lagefixiert. Darüber hinaus entsteht beim Trinkvorgang ein Venturieffekt, bei dem wie eingangs beschrieben wurde eine Saugwirkung im verengten Bereich 78 entsteht, die dazu dient, um aus der Luftaustrittsöffnung 40 und durch die Aromaeintrittsöffnung 42 aromatisierte Luft aus dem Aromabehälter 20 in den inneren Strömungskanal 32 des Trinkhalms 12 einzusaugen.

Der im wesentlichen ringförmige Aromabehälter, der den Trinkhalm umgibt, kann über ein Filmscharnier aufklappbar sein, damit er um den verengten Bereich 78 des Trinkhalms 12 angebracht werden kann. Alternativ kann sich der verengte Bereich nur im Bereich des inneren Strömungskanals befinden, während die Außenkontur dort nicht verengt ist, so dass ein Aromabehälter mit kreisringförmigem Querschnitt in Längsrichtung des Trinkhalms auf diesen aufgeschoben werden kann.

Die Ausführungsform nach Fig. 18 unterscheidet sich von derjenigen nach Fig. 17, dass hier das erfindungsgemäße Trinkgefäß 100 einstückig mit der Trinkvorrichtung 10 gestaltet ist. Der innere Strömungskanal 32 ist zwischen einer Seitenwand 72 der Trinkvorrichtung und der Wand 54 des Trinkhalms gebildet, so dass die Trinkvorrichtung 10 fester Bestandteil des Trinkgefäßes 100 ist.

Wenn das Trinkgefäß zusätzlich mit einem Deckel (nicht dargestellt) dicht verschlossen ist, kann das Trinkgefäß außerdem auch gekippt werden, ohne dass die Trinkflüssigkeit aus dem Trinkhalm ausläuft.

Die Ausführungsform nach Fig. 18 mit einstückiger Ausgestaltung von Trinkhalm und Trinkgefäß lehnt sich exemplarisch an die Gestaltung der Trinkvorrichtung 10 nach Fig. 17 an. Es sollte allerdings deutlich sein, dass die einstückig mit dem Trinkgefäß 100 ausgestaltete Trinkvorrichtung 10 auch bei vielen der vorangehenden Ausgestaltungen der Trinkvorrichtung 10 realisiert sein kann. Das gleiche gilt für das Vorsehen eines Mundstücks, das ebenfalls bei allen Ausführungsformen vorgesehen sein kann.

Eine in den Figuren nicht dargestellte Ausgestaltung sieht einen mit Hilfe eines Filmscharniers in zwei Halbschalen aufklappbaren, im wesentlichen ringförmigen Aromabehälter vor, der im Bereich der Luftaustrittsöffnung einen spitzen, kanülenartigen Bereich aufweist und um einen Trinkhalm herum geschlossen werden kann, wodurch der kanülenartige, vorstehende Bereich die Wand des Trinkhalms 12 durchdringt und die Strömungsverbindung zwischen der Aromakammer und dem inneren Strömungskanal den Trinkhalms herstellt. Diese Ausführungsform hat den Vorteil, dass der Aromabehälter mit handelsüblichen Trinkhalmen verwendet werden kann, auf deren Außendurchmesser er abgestimmt ist. Durch das Schließen des Aromabehälters und das Durchdringen der äußeren Wand des Trinkhalms wird nicht nur die Strömungsverbindung zwischen der Aromakammer und dem inneren Strömungskanal des Trinkhalms hergestellt, sondern auch der Aromabehälter relativ zum Trinkhalm lagefixiert.

### Bezugszeichenliste

- 10: Trinkvorrichtung
- 12: Trinkhalm
- 14: Mundstück
- 16: Ausnehmung
- 17: Trinkende des Trinkhalms
- 20: Aromabehälter
- 22: konische Aufnahme
- 24: Koppelungselement
- 26: Aufnahme
- 28: Trinkende des Mundstückes
- 30: Anschlag am Mundstück
- 32: innerer Strömungskanal
- 34: Außenwand der Aufnahme
- 36: Innenwand der Aufnahme
- 38: Aromakanal
- 40: Luftaustrittsöffnung
- 42: Aromaeintrittsöffnung
- 44: Aromakammer
- 46: Trägersubstanz
- 48: Kopfraum
- 50: Lufteintrittsöffnung
- 52: Anschlag
- 54: Wand des Trinkhalms
- 56: Wand des Aromabehälters
- 58: konisches Dichtelement
- 60: Trinköffnung
- 62: elastisches Dichtelement
- 64: Soll-Knickstelle
- 66: Gewicht
- 68: Auflagefläche
- 70: Boden
- 72: Seitenwand
- 74: Filmscharnier
- 76: Nut-Feder-Verbindungsstelle
- 78: verengter Bereich
- 100: Trinkgefäß

## Patentansprüche

1. Trinkvorrichtung, bestehend aus
- einem Trinkhalm (12) mit einem inneren Strömungskanal (32) und einem Trinkende (18); sowie
- einem fest oder abnehmbar mit dem Trinkhalm (12) verbundenen Aromabehälter (20) zur Zugabe einer Aromasubstanz zu einem aus dem Aromabehälter (20) ausströmenden Luftstrom; wobei
- der Aromabehälter (20) mindestens eine Luftaustrittsöffnung (40) umfasst, die entweder mit mindestens einer Aromaeintrittsöffnung (42) in den inneren Strömungskanal (32) des Trinkhalms (12) in Strömungsverbindung steht, oder mit einem Aromakanal (38) in Strömungsverbindung steht, der sich bis zum Trinkende (18) des Trinkhalms (12) erstreckt; wobei
- der Aromabehälter (20) angepasst ist, um so mit dem Trinkhalm (12) koppelbar zu sein, dass bei Aufbringung eines Unterdrucks am Trinkende (18) des Trinkhalms (12) oder bei Aufbringung eines Unterdrucks an einem mit dem Trinkende (18) des Trinkhalms (12) verbundenen Mundstück (14) der Luftstrom durch die mindestens eine Luftaustrittsöffnung (40) aus dem Aromabehälter (20) austritt; und
- der Aromabehälter (20) eine Aromakammer (44) umfasst, in der sich eine Trägersubstanz (46) für eine Aromasubstanz befindet, wobei die Trägersubstanz (46) einen spezifischen Strömungswiderstand von weniger als 500 Pa·s/m und bevorzugt weniger als 400 Pa·s/m und am meisten bevorzugt von etwa 380 Pa·s/m besitzt.

2. Trinkvorrichtung nach Anspruch 1,
**dadurch gekennzeichnet, dass**
der Aromabehälter (20) weiterhin relativ zum Trinkhalm, vorzugsweise an einer Längsrichtung des Trinkhalms (12), zwischen einer aktivierten Position und einer nicht aktivierten Position bewegbar ist, wobei nur in der aktivierten Position die mindestens eine Luftaustrittsöffnung (40) in Strömungsverbindung mit der mindestens einen Aromaeintrittsöffnung (42) oder dem Aromakanal (38) steht.

3. Trinkvorrichtung nach Anspruch 1 oder Anspruch 2, wobei der Aromabehälter (20) das Mundstück (14) umfasst.

4. Trinkvorrichtung nach Anspruch 3
**dadurch gekennzeichnet, dass**
der Aromabehälter (20) eine konisch ausgebildete Aufnahme (22) zur Anbringung des Trinkhalms (12) aufweist.

5. Trinkvorrichtung nach einem der vorhergehenden Ansprüche,
**dadurch gekennzeichnet, dass**
der Trinkhalm (12) den Aromakanal (38) aufweist, der getrennt zum inneren Strömungskanal (32) vorgesehen ist und am Trinkende (18) des Trinkhalms (12) endet.

6. Trinkvorrichtung nach einem der Ansprüche 1 bis 4,
**dadurch gekennzeichnet, dass**
der Aromabehälter (20) den Aromakanal (38) umfasst.

7. Trinkvorrichtung nach einem der Ansprüche 1 bis 4,
**dadurch gekennzeichnet, dass**
der Aromabehälter (20) zwischen einer den inneren Strömungskanal (32) des Trinkhalms (12) umgebenden ersten Begrenzungswand (54) und einer vom Aromabehälter gebildeten zweiten Begrenzungswand (56) gebildet ist.

8. Trinkvorrichtung nach einem der vorhergehenden Ansprüche, weiter umfassend ein Dichtelement (58, 62) am Trinkhalm (12), das sich um den Trinkhalm (12) erstreckt und geeignet ist, um auf Trinkgefäße (100) mit unterschiedlichen Durchmessern aufsetzbar zu sein.

9. Trinkvorrichtung nach Anspruch 8,
**dadurch gekennzeichnet, dass**
das Dichtelement ein kontinuierlich konisches oder abgestuft konisches, rotationssymmetrisches Element (58) ist.

10. Trinkvorrichtung nach Anspruch 8,
**dadurch gekennzeichnet, dass**
das Dichtelement eine elastische Dichttülle (62) ist.

11. Trinkvorrichtung nach einem der vorhergehenden Ansprüche,
**dadurch gekennzeichnet, dass**
der Trinkhalm (12a, 12b) in Längsrichtung teilbar ist.

12. Trinkvorrichtung nach einem der vorhergehenden Ansprüche,
**dadurch gekennzeichnet, dass**
der Trinkhalm (12) ein in Längsrichtung verlaufendes Filmscharnier (74) aufweist und in Längsrichtung aufklappbar ist.

13. Trinkvorrichtung nach einem der vorhergehenden Ansprüche,
**dadurch gekennzeichnet, dass**
der Trinkhalm (12) eine Mehrzahl von Soll-Knickstellen (64) aufweist.

14. Trinkvorrichtung nach einem der Ansprüche 1 bis 12,
**dadurch gekennzeichnet, dass**
der Trinkhalm (12) elastisch verformbar ist.

15. Trinkvorrichtung nach einem der vorhergehenden Ansprüche, weiter umfassend ein Gewicht (66) an dem in Längsrichtung dem Trinkende (18) entgegengesetzten Ende des Trinkhalms (12), das eine Auflagefläche (68) zum Aufsetzen auf den Innenboden (70) eines Trinkgefäßes (100) aufweist.

16. Trinkvorrichtung nach einem der vorhergehenden Ansprüche,
**dadurch gekennzeichnet, dass**
der Trinkhalm (12) eine Aufnahmeeinrichtung (26) für den Aromabehälter (20) umfasst, in die der Aromabehälter einsetzbar ist.

17. Trinkvorrichtung nach einem der vorhergehenden Ansprüche,
**dadurch gekennzeichnet, dass**
der Trinkhalm (12) einen ersten Längsabschnitt (12-1) und einen zweiten Längsabschnitt (12-2) umfasst, wobei der Aromabehälter (20) zwischen dem ersten Längsabschnitt (12-1) und dem zweiten Längsabschnitt (12-2) des Trinkhalms (12) anbringbar ist.

18. Trinkvorrichtung nach einem der Ansprüche 1 bis 16,
**dadurch gekennzeichnet, dass**
der Aromabehälter (20) auf dem Trinkhalm (12) befestigt, bevorzugt aufgeklipst ist, wobei der Aromabehälter (20) ein Durchdringungselement umfasst, das geeignet ist, um beim Befestigen des Aromabehälters auf einem Trinkhalm (12) den Trinkhalm (12) zu durchdringen und die Aromaeintrittsöffnung (42) herzustellen.

19. Trinkvorrichtung nach einem der vorhergehenden Ansprüche,
**dadurch gekennzeichnet, dass**
der innere Strömungskanal (32) des Trinkhalms (12) bereichsweise eine Querschnittsverengung (78) im Bereich der Aromaeintrittsöffnung (42) aufweist.

20. Trinkgefäß, umfassend
- einen Boden (70) und mindestens eine Seitenwand (72), die sich vom Boden nach oben erstreckt und ein Volumen zur Aufnahme von Trinkflüssigkeit begrenzt; und
- eine Trinkvorrichtung (10) nach einem der vorhergehenden Ansprüche.

21. Trinkgefäß nach Anspruch 20,
**dadurch gekennzeichnet, dass**
der Trinkhalm (12) der Trinkvorrichtung (10) fest mit der Seitenwand (72) des Trinkgefäßes (100) verbunden ist, wobei vorzugsweise eine Seitenwand (72) des Trinkgefäßes (100) direkt den inneren Strömungskanal (32) bereichsweise begrenzt.
